# EUROPÄISCHE PATENTANMELDUNG

(11) **EP 4 442 912 A1**
(43) Veröffentlichungstag der Anmeldung: **09.10.2024**
(21) Anmeldenummer: 24162730.6
(22) Anmeldetag: 11.03.2024
(51) Int. Cl.: E02F 3/42, E02F 9/22, E02F 9/26

(54) **MOBILE ARBEITSMASCHINE MIT EINEM FAHRWERK UND EINEM TRAGRAHMEN**

(30) Priorität: 13.03.2023 DE 102023106130
(71) Anmelder: Wacker Neuson Linz GmbH, 4063 Hörsching (AT)
(72) Erfinder: Finzel, Robert, 4060 Leonding (AT)
(74) Vertreter: Otten, Roth, Dobler & Partner mbB Patentanwälte

(57) **Zusammenfassung**

Es wird eine mobile Arbeitsmaschine (7), insbesondere Radlader, Teleskoplader, Bagger oder dergleichen, mit einem Fahrwerk (21) und einem Tragrahmen (22), wobei der Tragrahmen (22) auf dem Fahrwerk (21) angeordnet ist, wobei wenigstens eine Antriebseinheit zum Antreiben wenigstens eines Antriebselementes des Fahrwerks (21) vorgesehen ist, wobei der Tragrahmen (22) wenigstens eine Werkzeughaltevorrichtung (3) zum Halten eines Arbeitswerkzeugs (18) umfasst, wobei die Werkzeughaltevorrichtung (3) wenigstens eine um eine Schwenkachse verschwenkbare Tragvorrichtung (3) umfasst, wobei eine wenigstens eine Hydraulikflüssigkeit und eine Hydraulikleitung umfassende Hydraulikeinheit zum Betätigen und/oder Druckbeaufschlagen der Werkzeughaltevorrichtung (3) und/oder der Tragvorrichtung (3) und/oder des Arbeitswerkzeugs (18) und/oder des Antriebselementes vorgesehen ist, vorgeschlagen, wobei die Nachteile des Stands der Technik wenigsten teilweise verbessert werden, insbesondere ein gegenüber dem Stand der Technik erheblich schwingungsärmeres Arbeiten realisierbar ist. Dies wird erfindungsgemäß dadurch erreicht, dass wenigstens ein Tragrahmen-Schwingungssensor (15) zum Erfassen von Schwingungen des Tragrahmens (22) vorgesehen ist.

## Beschreibung

Die Erfindung betrifft eine mobile Arbeitsmaschine, insbesondere Radlader, Teleskoplader, Bagger, Dumper oder dergleichen, mit einem Fahrwerk und einem Tragrahmen nach dem Oberbegriff des Anspruchs 1 sowie ein Verfahren nach Anspruch 18.

### Stand der Technik

Viele der aktuell auf Baustellen eingesetzten, mobilen Arbeitsmaschinen werden noch rein hydraulisch betrieben. Das bedeutet, dass die Maschinen, speziell bei kleineren Tonnagen von z.B. unter 15 Tonnen, üblicherweise rein manuell durch das Bedienpersonal bzw. den Fahrer gesteuert werden. Das Bedienpersonal muss sich jeweils auf das Verhalten und die Eigenheiten des Geräts einstellen. Gerade unerfahrene Personen oder Menschen mit geringerem motorischem Feingefühl in Bezug auf Arbeiten mit der Maschine, fällt dies teilweise sehr schwer.

Vor allem auf Grund von Laständerungen im Arbeitsprozess neigen Arbeitsmaschinen bei manchen Situationen bzw. Arbeiten zu Schwingungen bzw. zum Aufschaukeln, wobei sich dies üblicherweise über die gesamte Maschine ausbreitet. Je nach Maschinentyp und -größe prägen sich die oszillierenden Bewegungen unterschiedlich aus und wirken unangenehm und sogar ermüdend auf das Bedienpersonal ein. Auch die Arbeitsmaschine bzw. einzelne Komponenten werden hierbei z.T. stark beansprucht, was deren Lebensdauer beinträchtigen kann.

Je nach Frequenz und Amplitude können die Schwingungen so groß werden, dass durch die Maschinenansteuerung des Bedienpersonals einen deutlich verstärkenden Faktor generiert wird und das Aufschaukeln nur durch das Loslassen der Bedienelemente beendet werden kann.

Dies trifft sowohl z.B. bei Dumpern oder mobilen Arbeitsmaschinen mit Knick-/Rahmenlenkung als auch bei Baggern, Ladern etc. mit sog. Ober- und Unterwagen zu. Hierbei können entsprechende Schwingungen bzw. Relativbewegungen zwischen Unterwagen, Fahrwerk bzw. Rädern/Raupenketten und dem Oberwagen, Tragrahmen bzw. der Chassis oder zumindest der mit Luft gefüllten Räder in Bezug auf den Boden entstehen, die nachteilig sind.

Verstärkt wird der Effekt, je höher der Maschinenschwerpunkt liegt, was gerade bei mobilen Arbeitsmaschinen wie Radladern, Teleskopladern, Baggern etc. mit einem Unterwagen und einem Oberwagen der Fall ist, z.B. EP 1 752 586 B1, und umso weicher der Maschinenstand ist. Hierdurch leiden gerade die Feinfühligkeit und der Fahrkomfort der Maschine noch stärker.

### Aufgabe und Vorteile der Erfindung

Aufgabe der Erfindung ist demgegenüber, eine mobile Arbeitsmaschine bzw. ein Verfahren vorzuschlagen, wobei die Nachteile des Stands der Technik wenigsten teilweise verbessert werden, insbesondere ein gegenüber dem Stand der Technik erheblich schwingungsärmeres Arbeiten realisierbar ist.

Diese Aufgabe wird, ausgehend von einer mobilen Arbeitsmaschine bzw. einem Verfahren der einleitend genannten Art, durch die Merkmale des Anspruchs 1 bzw. 17 gelöst. Durch die in den Unteransprüchen genannten Maßnahmen sind vorteilhafte Ausführungen und Weiterbildungen der Erfindung möglich.

Dementsprechend zeichnet sich eine erfindungsgemäße mobile Arbeitsmaschine, insbesondere Radlader, Teleskoplader, Bagger, Dumper oder dergleichen, mit einem Fahrwerk und einem Tragrahmen dadurch aus, dass der Tragrahmen auf dem Fahrwerk angeordnet ist, wobei wenigstens eine Antriebseinheit zum Antreiben wenigstens eines Antriebselementes des Fahrwerks, z.B. eines Antriebsrades und/oder Kettenfahrwerks, vorgesehen ist, wobei der Tragrahmen wenigstens eine Werkzeughaltevorrichtung zum Halten eines Arbeitswerkzeugs, z.B. Greif-/Schaufel, Gabel, Vibrationselement, Fräse, Räumschild oder dergleichen, umfasst, wobei der Tragrahmen insbesondere eine Fahrerkabine und/oder einen Fahrersitz für eine Bedienperson umfasst, wobei die Werkzeughaltevorrichtung wenigstens eine um eine Schwenkachse verschwenkbare Tragvorrichtung, z.B. Hubarm und/oder Teleskopausleger, umfasst, wobei eine wenigstens eine Hydraulikflüssigkeit, insb. Hydrauliköl, und eine Hydraulikleitung umfassende Hydraulikeinheit zum Betätigen und/oder Druckbeaufschlagen der Werkzeughaltevorrichtung und/oder der Tragvorrichtung und/oder des Arbeitswerkzeugs und/oder des Antriebselementes vorgesehen ist und dass wenigstens ein Tragrahmen-Schwingungssensor zum Erfassen von Schwingungen des Tragrahmens vorgesehen ist.

Mit Hilfe der Erfindung können in vorteilhafter Weise diverse Nachteile des Stands der Technik beseitigt bzw. verringert werden. So können beispielsweise Schwingungen des Tragrahmens/Oberwagens in Bezug auf die Umgebung, wie z.B. der Baustelle und/oder des Gravitationsfeldes der Erde etc., und/oder Schwingungen des Tragrahmens/Oberwagens als (periodische und/oder wiedergehrende bzw. sich wiederholende) Positions-/Lageänderungen und/oder Schwingungen des Tragrahmens/Oberwagens relativ zwischen zwei Komponenten der Arbeitsmaschine, insb. der Werkzeughaltevorrichtung und/oder der Tragvorrichtung wie z.B. des Trag-/Hubarms und/oder Teleskopauslegers, erfasst werden.

Beispielsweise ist der Tragrahmen-Schwingungssensor als Beschleunigungssensor zum Erfassen einer Beschleunigung und/oder als Gyrosensor zum Erfassen einer Drehbewegung und/oder als Drehratensensor zum Erfassen einer Rotationsgeschwindigkeit und/oder der Tragrahmen-Schwingungssensor als Inertialsensor-Einheit bzw. inertiale Messeinheit (IMU) mit mehreren Tragrahmen-Schwingungssensoren und/oder Inertialsensoren ausgebildet ist.

In einer besonderen Weiterbildung der Erfindung ist der Tragrahmen-Schwingungssensor als Inertialsensor-Einheit mit wenigstens einem Beschleunigungssensor zur Erfassung einer linearen und/oder rotatorischen Beschleunigung und/oder mit wenigstens einem Drehratensensor zur Erfassung einer Rotationsgeschwindigkeit bzw. Rotation ausgebildet. Die Inertialsensor-Einheit bzw. eine inertiale Messeinheit, d.h. sog. IMU, umfasst in vorteilhafter Weise eine räumliche Kombination mehrerer Tragrahmen-Schwingungssensoren bzw. Inertialsensoren wie Beschleunigungssensoren und/oder Drehratensensoren. Zur Erfassung ggf. aller sechs möglichen kinematischen Freiheitsgrade umfasst die Inertialsensor-Einheit bzw. IMU in vorteilhafter Weise drei jeweils zueinander orthogonal stehende Beschleunigungssensoren bzw. Translationssensoren für die Erfassung der translatorischen Bewegung in x- bzw. y- bzw. z-Achse und/oder in vorteilhafter Weise drei orthogonal zueinander angebrachten Drehratensensoren bzw. sog. "Gyroskopische Sensoren" für die Erfassung rotierender bzw. kreisender Bewegungen in x- bzw. y- bzw. z-Achse. Vorliegend kann jedoch auch eine Inertialsensor-Einheit bzw. inertiale Messeinheit verwendet werden, die nicht alle sechs möglichen kinematischen Freiheitsgrade bzw. nicht alle drei x- bzw. y- bzw. z-Achsen umfasst. Gegebenenfalls sind auch nur zwei orthogonale Achsen ausreichend.

Die Inertialsensor-Einheit bzw. IMU liefert/generiert in vorteilhafter Weise z.B. als Signale bzw. Messwerte/Parameter vorzugsweise drei lineare Beschleunigungswerte für die translatorische Bewegung und/oder drei Winkelgeschwindigkeiten für die Drehraten.

Vorteilhafterweise ist der Tragrahmen-Schwingungssensor als mikro-elektro-mechanische Inertialsensor-Einheit mit wenigstens einem mikro-elektro-mechanischen Beschleunigungssensor zur Erfassung der linearen und/oder rotatorischen Beschleunigung und/oder mit wenigstens einem mikro-elektro-mechanischen Drehratensensor zur Erfassung der Rotationsgeschwindigkeit/Rotation ausgebildet. Hiermit kann eine besonders Platz sparende Bauweise realisiert werden, was die Integrationsfähigkeit und die Resilienz gegen Beschädigungen etc. verbessert.

In einer vorteilhaften Variante der Erfindung ist der Tragrahmen-Schwingungssensor als Drucksensor zum Erfassen eines Hydraulikdrucks der Hydraulikeinheit und/oder als Aktuator-Positionssensor zum Erfassen eines Hydraulik-Aktuators der Hydraulikeinheit ausgebildet. Hiermit können in vorteilhafter Weise einerseits Schwingungen des Hydraulikdrucks bzw. des Hydrauliksystems erfasst werden, die durch ein Schwingen z.B. der Werkzeughaltevorrichtung und/oder der Tragvorrichtung und/oder des Arbeitswerkzeugs im Hydrauliksystem erfassbar werden. Andererseits kann mit Hilfe des Positionssensors z.B. die Position einer Kolbenstange eines Hydraulikzylinders und dadurch deren Schwingung erfasst werden, die ebenfalls durch ein Schwingen z.B. der Werkzeughaltevorrichtung und/oder der Tragvorrichtung und/oder des Arbeitswerkzeugs generiert wird.

Darüber hinaus kann in vorteilhafte Weise der Tragrahmen-Schwingungssensor wenigstens einen Empfänger und/oder Sender zum Empfangen und/oder Senden von elektromagnetischen Wellen und/oder elektromagnetischer Strahlung, insb. optische, Radar-, Ultraschall-, Infrarot-, Laser-Wellen/Strahlung oder Kamera, umfassen und/oder der Tragrahmen-Schwingungssensor als Positionssensor, insb. GPS-Sensor, zum Erfassen einer Position/Lage und/oder Winkel und/oder Höhe des Tragrahmens ausgebildet werden. So kann beispielsweise eine Kamera die Umgebung erfassen und hierbei ein Schwingen des Tragrahmens ermitteln, nämlich dadurch, dass z.B. ein erfasster Gegenstand und/oder Kontrast oder dergleichen im erfassten Bild/Bereich schwingt bzw. periodisch seine Lage verändert. Auch kann der Positionssensor bzw. GPS-Sensor die schwingende bzw. periodische Veränderung der Lage/Ausrichtung/Position des Tragrahmens und damit dessen Schwingen erfassen.

Grundsätzlich reicht es für die meisten Anwendungsfälle aus, wenn der Tragrahmen-Schwingungssensor keine sehr große Auflösung bzw. Genauigkeit der Schwingungserfassung aufweist. So sind z.B. erst Schwingungen mit Amplituden/Auslenkungen von ggf. mehr als ca. 1 bis 2cm von größerem Nachteil bzw. störend. Beispielsweise ist die Genauigkeit eines GPS-Sensors derzeit bei ca. 2cm, so dass kleinere bzw. wenig/nicht störende Schwingungen nicht erfasst werden, was kein Nachteil für die Arbeitsmaschine bzw. den Fahrer bedeuten kann. Größere bzw. sehr nachteilige Schwingungen des Tragrahmens mit z.T. über 2cm bzw. ggf. ca. 15cm großer Amplitude/Auslenkung werden dagegen in vorteilhafter Weise erfassbar. So kann ggf. auf besonders teure Sensoren mit vergleichsweise hoher Sensitivität verzichtet werden.

In einer besonderen Ausführungsform der Erfindung ist ein Oberwagen-Differenzwinkel-Sensor zum Erfassen eines Differenzwinkels des Oberwagens in Bezug auf den Unterwagen vorgesehen. Hiermit kann in vorteilhafter Weise ein Verdrehen/Winkel bzw. die Lage/Position des Oberwagens in Bezug auf den Unterwagen erfasst werden. Dies ist von besonderer Bedeutung, da Schwingungen des Tragrahmens/Oberwagens meist längs der Werkzeughaltevorrichtung und/oder der Tragvorrichtung schwingen bzw. deren Amplitude ausgerichtet sind. Durch den vorteilhaften Oberwagen-Differenzwinkel-Sensor kann nun diese Ausrichtung in Bezug auf den Unterwagen erfasst werden, was von Vorteil ist.

Vorteilhafterweise ist eine elektrische und/oder elektronische und/oder hydraulische Kontrolleinheit zur elektrischen und/oder elektronischen und/oder hydraulischen Kontrolle der Werkzeughaltevorrichtung und/oder der Tragvorrichtung und/oder des Arbeitswerkzeugs und/oder des Antriebselementes vorgesehen und/oder ist wenigstens ein Bedienelement, insb. Fußpedal, Handhebel, sog. Joystick, Tastatur, Touchscreen und/oder Touchpad oder dergleichen, zum manuellen Bedienen/Betätigen von einer Bedienperson vorgesehen. Hiermit kann die mobile Arbeitsmaschine in vorteilhafter Weise gesteuert bzw. kontrolliert werden, insb. durch die Bedienperson bzw. den Fahrer.

In einer besonderen Weiterbildung der Erfindung ist die Kontrolleinheit in Abhängigkeit eines Sensorsignals des Tragrahmen-Schwingungssensors und/oder des Oberwagen-Differenzwinkel-Sensors zur Beeinflussung eines Bediensignals des Bedienelementes, insb. zur Eliminierung und/oder Filterung des Sensorsignals vom Bediensignal ausgebildet. Hiermit kann in die Kontrolle bzw. Steuerung der Arbeitsmaschine und/oder deren Komponenten wie z.B. des Tragarmes etc. eingegriffen und diese in vorteilhafter Weise beeinflussen. So können die Schwingungen des Tragrahmens, die mit dem erfindungsgemäßen Tragrahmen-Schwingungssensor erfassbar sind, reduziert bzw. beseitigt werden. Gegebenenfalls werden die Schwingungen bzw. Sensorsignale vom Kontroll-/Bediensignal des Bedienelementes in vorteilhafter Weise zumindest teilweise eliminiert bzw. herausgefiltert, so dass möglichst das "eigentliche" Bediensignal bzw. der Wunsch des Fahrers dem Hydrauliksystem und somit dem Hydraulik-Aktuator möglichst unverfälscht zugeführt wird. Dies verbessert die Kontrolle/Steuerung der Arbeitsmaschine gemäß der Erfindung und/oder reduziert bzw. beseitigt das nachteilige Aufschwingen des Tragrahmens in vorteilhafter Weise.

Beispielsweise ist die Kontrolleinheit als Rückkopplungsunterdrückungseinheit zum Unterdrücken von Rückkopplungen der Schwingungen des Tragrahmens ausgebildet. Hiermit können die bislang auftretenden Rückkopplungen unterbunden oder zumindest reduziert werden, die bislang durch das Schwingen des Tragrahmens und damit des Fahrers bzw. der Kabine und den hierdurch induzierten Auswirkungen/Kräften auf die Hand und/oder den Fuß des Fahrers/Bedieners und dadurch auf das Bedienelement bzw. den Joystick etc. generiert wurden und störten.

Vorteilhafterweise ist die Kontrolleinheit in Abhängigkeit eines Sensorsignals des Tragrahmen-Schwingungssensors und/oder des Oberwagen-Differenzwinkel-Sensors als elektrische und/oder elektronische und/oder hydraulische Dämpfungseinheit zum Dämpfen der Schwingungen des Tragrahmens ausgebildet. So können die Schwingungen des Tragrahmens, die mit dem erfindungsgemäßen Tragrahmen-Schwingungssensor erfassbar sind, gedämpft bzw. abgemildert werden.

In einer vorteilhaften Variante der Erfindung ist die Kontrolleinheit derart ausgebildet, dass die Frequenz und/oder die Amplitude/Auslenkung und/oder die Phasenlage der Schwingung des Tragrahmens veränderbar ist. So können z.B. unerwünschte Schwingungen des Tragrahmens und/oder der Werkzeughaltevorrichtung und/oder der Tragvorrichtung und/oder des Arbeitswerkzeugs oder anderer Komponenten der Arbeitsmaschine in vorteilhafter Weise abgeschwächt bzw. gedämpft oder zumindest für den Bediener/Fahrer bzw. die Arbeitsmaschine verbessert werden. So sind beispielsweise niedere Frequenzen und/oder deutlich kleinere Amplituden für den Fahrer oder die Maschine weniger nachteilig bzw. störend/schädlich. All dies verbessert den Betrieb bzw. die Kontrolle/Steuerung der Arbeitsmaschine gemäß der Erfindung und/oder reduziert bzw. beseitigt nachteiliges Aufschwingen des Tragrahmens in vorteilhafter Weise.

Vorteilhafterweise ist wenigstens eine Dämpfungsvorrichtung zum Dämpfen der Schwingungen des Tragrahmens vorgesehen. Diese Dämpfungsvorrichtung dämpft wirkungsvoll die Schwingungen des Tragrahmens. Gegebenenfalls weist die Dämpfungsvorrichtung in vorteilhafter Weise wenigstens ein Dämpfungselement auf, womit die Schwingungen des Tragrahmens gedämpft bzw. reduziert werden können. Beispielsweise umfasst die Dämpfungsvorrichtung wenigstens die elektrische und/oder elektronische und/oder hydraulische Dämpfungseinheit. Hiermit kann in vorteilhafter Weise eine aktive Dämpfung bzw. Kontrolle/Steuerung der Schwingungen des Tragrahmens mittels der Kontrolleinheit und/oder Dämpfungseinheit verwirklicht werden.

In einer vorteilhaften Variante der Erfindung umfasst die Dämpfungsvorrichtung wenigstens die Werkzeughaltevorrichtung und/oder der Tragvorrichtung und/oder des Arbeitswerkzeugs und/oder ein Heckgewicht und/oder ein auswechselbares Tragrahmen-Dämpfungsgewicht des Tragrahmens. So können diese Komponenten als Dämpfungselement ausgebildet werden. Zum Beispiel wird die Lage bzw. Position und/oder die Ausrichtung/Anordnung der Werkzeughaltevorrichtung und/oder der Tragvorrichtung und/oder des Arbeitswerkzeugs und/oder des Heckgewichts und/oder des auswechselbares Tragrahmen-Dämpfungsgewichts des Tragrahmens verändert bzw. verstellt. Dies kann in vorteilhafter Weise längs eines Verstellweges und/oder um eine Drehachse und/oder mehrfach und/oder periodisch vorgesehen/durchgeführt werden, um in vorteilhafter Weise die Schwingungen des Tragrahmens wenigstens teilweise zu dämpfen bzw. zu reduzieren.

Alternativ oder in Kombination zu der/den vorgenannten Varianten kann die Dämpfungsvorrichtung wenigstens die Antriebseinheit und/oder das Antriebselement und/oder eine Arbeitsmaschinen-Stütze, insb. ein Räum-/Planierschild und/oder sog. Pratzen oder dergleichen, und/oder ein auswechselbares Unterwagen-Dämpfungsgewicht des Unterwagens umfassen. So können diese vorteilhaften Komponenten des Unterwagens zur Dämpfung bzw. Reduzierung der Schwingungen des Tragrahmens herangezogen bzw. verwendet werden. Zum Beispiel kann die Arbeitsmaschine vor und zurück fahren, z.T. mehrfach bzw. periodisch, um die Schwingungen des Tragrahmens zu dämpfen.

Grundsätzlich ist das auswechselbare Tragrahmen-Dämpfungsgewicht und/oder das auswechselbare Fahrwerk-Dämpfungsgewicht von großem Vorteil, gerade bei Arbeiten, von denen bekannt ist bzw. bei denen zu erwarten ist, dass der Tragrahmen in Schwingung versetzt wird. So kann eine Betriebsphase mit auswechselbarem Tragrahmen- und/oder Fahrwerk-Dämpfungsgewicht vorgesehen werden, die lediglich temporär bzw. von begrenzter Dauer ist. Für den Normalbetrieb ist/sind diese auswechselbaren Dämpfungsgewichte nicht zu verwenden. Zum Beispiel ist bekannt, dass diverse Radbagger bei immer wiederkehrenden Arbeiten zur Räumung eines Wasser-/Straßengrabens oder dergleichen bislang in Schwingung gerät. Hierfür kann das auswechselbare Tragrahmen-/Fahrwerk-Dämpfungsgewicht an der Arbeitsmaschine befestigt/fixiert werden und nach durchgeführter Arbeit dies wieder entfernt werden, ggf. ist/sind das/die Tragrahmen-/Fahrwerk-Dämpfungsgewichte werkzeuglos lösbar anordenbar bzw. fixierbar und wieder entfernbar.

Vorteilhafterweise ist wenigstens eine Heckgewicht-Verstelleinheit zum Verstellen des Heckgewichtes vorgesehen. Hiermit kann das Heckgewicht z.B. hydraulisch und/oder elektrisch verstellt bzw. bewegt werden, wodurch sich in vorteilhafter Weise ggf. die Eigenfrequenz bzw. Resonanzfrequenz des Tragrahmens bzw. der Arbeitsmaschine verändert. Hiermit kann eine Dämpfung bzw. Beendigung der Schwingungen des Tragrahmens erreicht werden.

Beispielsweise ist die Heckgewicht-Verstelleinheit als Abstandsverstelleinheit zum Verstellen, insb. Vergrößern und/oder Verkleinern, eines Abstandes des Heckgewichtes in Bezug auf die Werkzeughaltevorrichtung und/oder Tragvorrichtung und/oder das Arbeitswerkzeug ausgebildet. Auch hiermit kann eine vorteilhafte Beeinflussung der Schwingungen des Tragrahmens verwirklicht werden, insb. eine Reduktion/Dämpfung der Schwingungen des Tragrahmens.

Grundsätzlich kann ein vorteilhaftes Verfahren die nachfolgenden Verfahrensschritte/-bestandteile aufweisen, nämlich dass die Schwingungen des Tragrahmens bestimmt werden und dass eine Rückkopplung von Schwingungen des Tragrahmens auf ein Bedienelement, insb. über den Körper einer Bedienperson, erkannt werden und/oder dass eine Unterdrückung oder Dämpfung der Rückkopplung auf das Bedienelement von einer Kontrolleinheit veranlasst wird, um ein Aufschwingen zu verhindern, und/oder dass wenigsten teilweise eine Unterdrückung oder Begrenzung oder Dämpfung oder Filterung von Ansteuersignalen eines Bedienelementes von der Kontrolleinheit veranlasst wird und/oder dass eine aktive/passive Dämpfung der Schwingungen des Tragrahmens mittels wenigstens eines Dämpfungselementes verwendet wird und/oder dass wenigstens eine Verstellung oder Schwingung des Dämpfungselementes von der Kontrolleinheit veranlasst wird.

Generell kann die Beeinflussung bzw. Reduktion/Dämpfung der Schwingungen des Tragrahmens z.B. in mehrere Teilaspekte gliedert werden, die gemeinsam, aber auch einzeln von Vorteil sein können. So umfasst sich in vorteilhafter Weise ein Teilaspekt z.B. mit einer Identifikation und der Unterdrückung von Ansteuer-/ Signalen des Bedienelementes, die die Maschine besonders schwingungsanfällig machen können. Ein zweiter Teilaspekt könnte eine aktive Dämpfung der Tragrahmenschwingungen u.a. mit gezielten und geeigneten Aktor-Eingriffen in die Maschinendynamik darstellen. Als dritter Teilaspekte ist z.B. eine Erkennung ungewollter Rückkopplungen von Schwingungen auf das/die Bedienelemente über den Körper des Bedienpersonals wie v.a. über die Arme oder Beine und/oder eine Unterdrückung oder Beseitigung/Filterung dieser Anteile bei der Maschinenbedienung, um ein Aufschwingen zu verhindern. Dadurch können unerwünschte Anteile bzw. Schwingungen des Tragrahmens abgeschwächt oder unterdrückt werden.

Zum Beispiel beim ersten Teilaspekt kann in vorteilhafter Weise eine Erfassung bzw. Vermessung der Maschinendynamik bzw. des Einflusses der verschiedenen, insb. hydraulischen Aktoren/Aktuatoren auf die Schwingungen und Bewegungen der Maschine vorgesehen werden. Auch kann das Verhalten in verschiedenen Arbeitspositionen erfasst und analysiert werden. Die hierbei gewonnen Daten bzw. Signale können anschließend bzw. sodann mit verschiedenen Verfahren in vorteilhafter Weise verarbeitet werden, um z.B. eine passende bzw. vorteilhafte Vorfilterung, z.B. sog. Input Shaping, Frequency Shaping, Tiefpass-, Hochpass-Filter, PWM oder dergleichen, der Ansteuer- bzw. Bedienungselementsignale zu erhalten/generieren. Möglichst werden hierbei die/alle Ansteuer-/Signale in vorteilhafter Weise vor-/gefiltert bzw. verändert, um z.B. Frequenz- oder Signalanteile, die zu problematischen Schwingungen führen könnten, zu unterdrücken bzw. herauszufiltern.

Beim o.g. zweiten Teilaspekt der aktiven Dämpfung der Tragrahmenschwingungen können in vorteilhafter Weise mehrere Ansätze einzeln oder in Kombination miteinander verwendet werden. Allen nachfolgenden gemein ist hierbei die Messung bzw. Erfassung der auftretenden Schwingungen und/oder die Isolation der ungewollten/unerwünschten bzw. nachteiligen Anteile. Zur Dämpfung der Schwingungen bzw. Signale wird in vorteilhafter Weise aktiv mit Aktoren/Aktuatoren eingegriffen. Je nach

Ausführung kann das eine einzelne oder eine Kombination folgender Möglichkeiten sein:
a.) Eingriff z.B. mittels sog. Hauptaktoren der Maschine, z.B. Armzylinder eines Baggers. Dabei kann das Ansteuerungssignal der Aktoren, z.B. Linear-, Dreh- und/oder Schwenkantriebe, mit einem Dämpfungsanteil kombiniert werden, der die auftretenden Schwingungen kompensiert. Das System kommt möglichst ohne zusätzliche Aktoren aus und lässt sich einfach integrieren.
b.) Eingriff beispielswiese mittels der Maschinenabstützung, z.B. Planierschild bzw. Pratzen bei einem Bagger. Bei auftretenden Maschinenschwingungen werden gezielt die Maschinenabstützungen angesteuert, um die Schwingungen aktiv zu dämpfen.
c.) Eingriff beispielswiese mittels zusätzlichem Ballastgewicht an einer Maschinenabstützung, z.B. Zusatzballastgewicht am Planierschild. Zur Dämpfung können hiermit in vorteilhafter Weise Gegenschwingungen durch gezieltes bewegen des Zusatzgewichtes induziert werden, die der störenden Schwingung entgegen wirken.
d.) Eingriff z.B. mittels verstellbarem bzw. aktuierbarem Heckgewicht. Hierbei kann ein Heckgewicht verwendet bzw. eingesetzt werden, das möglichst mittels zusätzlicher Aktuatoren in seiner Position verändert werden kann. So können ähnlich zum Eingriff c) entspr. vorteilhafte Gegenschwingungen induziert werden, die in vorteilhafter Weise die Gesamtschwingung der Maschine dämpfen.
e.) Ein Eingriff mit Hilfe von Kompensationsbewegungen, die über das Fahrwerk bzw. das/die Antriebselemente, wie z.B. die Laufräder etc., induziert werden, um insgesamt einen ruhigeren Maschinenstand zu erzielen. Hierzu kann der Fahrantrieb bzw. die Antriebseinheit gezielt angesteuert werden, um z.B. kleine Ausgleichsbewegungen zu fahren, beispielsweise um nur wenige Zentimeter automatisiert hin und her zu fahren.

Der o.g. dritte Teilaspekt der Rückkopplungsunterdrückung versucht möglichst die Ansteuer-/Signale in vorteilhafte, gewollte Anteile und nicht-gewollte, durch Schwingungen angeregte Anteile zu klassifizieren. Es werden nach erfolgter Unterteilung möglichst nur die sinnvollen bzw. vorteilhaften Anteile an die Maschinensteuerung und/oder die Aktuatoren, Ventile etc. weiter geleitet. Die Erkennung erfolgt beispielsweise durch einen Vergleich von gemessenen bzw. erfassten Tragrahmenschwingungen und der Ansteuer-/Signale des entspr. Bedienelementes. Aufgrund der zeitlichen Abfolge, ggf. zuerst Schwingung dann Steuersignaländerung oder umgekehrt, und der Kenntnis der Kopplungen bzw. Auswirkungen der Schwingungen auf den Körper bzw. die Gliedmaßen des Bedienpersonals, kann in vorteilhafter Weise ein Aufschwingen über das Bedienpersonal verhindert bzw. vermindert werden.

Grundsätzlich ist zur Umsetzung der Schwingungsvermeidung- bzw. -minderung für die zuvor beschriebenen Ansätze bzw. Teilaspekte möglichst eine spezielle Steuerungs-/Kontrolleinheit zur Umsetzung vorzusehen.

Generell können mehrere Vorteile für das Bedienpersonal verwirklicht werden. Zum einen kann die Maschinenbedienung stark vereinfacht werden und diese ist dadurch auch für ungeübtes Bedienpersonal schneller erlernbar. Dies führt sowohl bei erfahrenen als auch bei ungeübten Personen zu weniger kognitiven als auch körperlichen Belastungen. Dies ermöglicht zudem ein effizienteres Arbeiten und bessere Arbeitsergebnisse. Auch die Langzeitbelastung für die Fahrer wird durch die Reduktion der Schwingungen verringert. Ein weiterer Vorteil ist die Erhöhung der erzielten Genauigkeit beim Arbeiten mit der Maschine gemäß der Erfindung. Durch verringerte Schwingungen wird auch das Arbeitswerkzeug ruhiger geführt und geschont.

Die besonderen Vorteile der Erfindung ergeben sich im Wesentlichen aus der Erfassung von nachteiligen Maschinenschwingungen und verbessern sich noch zusätzlich bei Kombination mit einer aktiven Unterdrückung dieser ungewollten Schwingungen.

### Ausführungsbeispiel

Ein Ausführungsbeispiel der Erfindung ist in der Zeichnung dargestellt und wird anhand der Figuren nachfolgend näher erläutert.

Im Einzelnen zeigt:
- Figur 1: ein schematisches Blockschaltbild einer Steuerung einer mobilen Arbeitsmaschine gemäß der Erfindung,
- Figur 2: eine schematische Seitenansicht einer ersten, mobilen Arbeitsmaschine, insbesondere Raupen-Bagger, gemäß der Erfindung,
- Figur 3: eine schematische Seitenansicht einer zweiten, mobilen Arbeitsmaschine, insbesondere Raupen-Bagger, gemäß der Erfindung,
- Figur 4: eine schematische Seitenansicht einer dritten, mobilen Arbeitsmaschine, insbesondere Rad-Bagger, gemäß der Erfindung,
- Figur 5: eine schematische Seitenansicht einer vierten, mobilen Arbeitsmaschine, insbesondere Rad-Bagger, gemäß der Erfindung und
- Figur 6: eine schematische Seitenansicht einer fünften, mobilen Arbeitsmaschine, insbesondere Raupen-Bagger, gemäß der Erfindung.

In Figur 1 ist ein schematisches Blockschaltbild einer Steuerung einer mobilen Arbeitsmaschine 7 abgebildet, wobei ein Bedienelement 1 bzw. Joystick 1 zur manuellen Betätigung eines hydraulischen Aktors 2 wie z.B. eines Arbeitszylinders 10 bis 13 z.B. eines Greif- bzw. Hubarmes 3 oder Planierschildes 4 oder eines Heckgewichtes 5 oder eines Pratzen 6 eines Baggers 7 gemäß Figuren 2 bis 6.

Das Bedienelement 1 bzw. der Joystick 1 generiert in vorteilhafter Weise ein Steuersignal für eine Kontrolleinheit 8 bzw. ein Steuergerät 8 bzw. sog. ECU 8, die/das zudem ein Sensorsignal eines Tragrahmen-/Oberwagen-Schwingungssensors 15 erhält. Das Steuergerät 8 bzw. sog. ECU 8 kann diverse Verarbeitungsschritte durchführen. Hierbei kann zum Beispiel eine Filterung bzw. Vorfilterung des/der Sensorsignale vorgenommen werden. Als Vorfilterung kann z.B. ein sog. Input Shaping und/oder Frequency Shaping, u.a. vorgesehen werden. Die Signale werden in vorteilhafter Weise z.B. so vorgefiltert, um möglichst Frequenz- oder Signalanteile, die zu problematischen Schwingungen führen können, zu unterdrücken. Beispielhaft ist in Figur 1 zudem ein hydraulisches Steuerventil 16 dargestellt, das ein bearbeitetes Steuersignal erhält, um den Zylinder 2 zu steuern.

Gegebenenfalls ist ein weiterer elektrischer und/oder elektronischer Arbeits-/Programmschritt wie z.B. eine separate, zweite Kontrolleinheit 9 und/oder ein hydraulisch-elektrisches Steuergerät vorhanden. Gegebenenfalls kann hierbei eine sog. Pulsweidenmodulation oder dergleichen verwirklicht werden.

Für eine aktive Dämpfung der Tragrahmen-/Oberwagenschwingungen können mehrere Ansätze verwendet werden (vgl. Figuren 2 bis 6). Allen gemein ist die Messung und Erfassung der auftretenden Schwingungen mit Hilfe des Sensors 15 und die Dämpfung bzw. Reduzierung der Schwingungen, z.B. wird hierzu ggf. eine Isolation der ungewollten Anteile vorgenommen. Zur Dämpfung dieser ungewollten Anteile/Signale wird z.B. aktiv mit Aktoren eingegriffen. Je nach Ausführung kann das eine Einzelne oder eine Kombination nachfolgenden Beispiele sein.

In Figur 2 ist eine mobile Arbeitsmaschine 7 bzw. ein Bagger 7 schematisch dargestellt. Der Bagger 7 umfasst ein Fahrwerk 21 bzw. einen Unterwagen 21 mit einem Fahrantrieb bzw. einem Raupenantrieb. Oberhalb des Unterwagens 21 ist ein Tragrahmen 22 bzw. Oberwagen 22 drehbar angeordnet, der einen nicht näher dargestellten elektrischen und/oder hydraulischen und/oder verbrennungstechnischen Antriebsmotor, eine Fahrerkabine 19 etc. und im Wesentlichen die eigentliche Arbeitsfunktion umfasst, nämlich den Hubarm 3 mit einem Arbeitswerkzeug 18.

Hier erfolgt der Eingriff mittels der sog. Hauptaktoren der Maschine, z.B. Armzylinder 10 bis 13 des Baggers 7. Hierbei wird das Ansteuerungssignal der Aktoren bzw. Zylinder 10 bis 13 und/oder z.B. Linear-, Dreh- und/oder Schwenkantriebe, z.B. mit einem Dämpfungsanteil kombiniert, der die auftretenden Schwingungen kompensiert. Die ungewollten Schwingungen werden z.B. durch einfaches/einmaliges Verstellen eines oder mehrerer der Zylinder 10 bis 13 oder durch z.B. Gegenschwingungen durch gezieltes Bewegen des Greif-/Hubarmes 3 bzw. der Zylinder 10 bis 13 reduziert/gedämpft bzw. eliminiert. Die ECU steuert hierbei entspr. eines oder mehrere Hydraulikventile 16, 17 oder dergleichen.

Das System gemäß Figur 2 kommt ohne zusätzliche Aktoren aus und lässt sich ohne großen Aufwand in bisherige Arbeitsmaschinen wie Bagger 7 etc. integrieren.

Beispielsweise gemäß Figur 3 erfolgt ein anderer bzw. zweiter Eingriff mittels einer Maschinenabstützung, z.B. Planierschild 4 und/oder eines sog. Pratzen 6. Bei auftretenden Maschinenschwingungen werden gezielt die Maschinenabstützungen 4, 6 angesteuert, um die Schwingungen aktiv zu dämpfen.

Ein weiterer, dritter Eingriff kann mittels zusätzlichem Ballastgewicht 20 an einer Maschinenabstützung 4, z.B. Zusatzballastgewicht 20 am Planierschild 4 (vgl. Figur 4) und/oder am Heck des Oberwagens 22 mittels Zusatzgewicht 5 realisiert werden (vgl. Figur 6). Bereits das Vorhandensein des/der Zusatzgewichte 5, 20 kann zur Dämpfung führen. Allerdings werden hierbei möglichst z.B. Gegenschwingungen durch gezieltes Bewegen des Zusatzgewichtes 5, 20 induziert, die der störenden, mittels des Sensors 15 ermittelter und ggf. vom Steuergerät 8 gefilterter Schwingung entgegen wirkt.

Der Eingriff gemäß Figur 5 wird z.B. über Kompensationsbewegungen realisiert, die über das Fahrwerk induziert werden, um einen ruhigeren Maschinenstand zu erzielen.

Hierzu wird ein Fahrantrieb 18 gezielt angesteuert, um kleine Ausgleichsbewegungen zu fahren, z.B. wenige Zentimeter vor und wieder zurück, ggf. periodisch.

Ein weiterer, vorteilhafter Eingriff kann gemäß Figur 6 z.B. mittels aktuierbarem bzw. verstellbarem Heckgewicht 5 realisiert werden. Hierbei wird das Heckgewicht 5 derart eingesetzt, dass mittels zusätzlicher, nicht näher dargestellter Aktuatoren bzw. Hydraulikzylinder oder dergleichen das Heckgewicht 5 in seiner Position, insb. in Bezug auf die Schwingungsquelle, d.h. den Hubarm 3 bzw. das Werkzeug 18, verändert werden kann. Hiermit können ähnlich zu den Varianten gemäß Figur 2 oder 4 Gegenschwingungen induziert werden, die die Gesamtschwingung der Maschine dämpfen.

## Patentansprüche

1. Mobile Arbeitsmaschine (7), insbesondere Radlader, Teleskoplader, Bagger, Dumper oder dergleichen, mit einem Fahrwerk (21) und einem Tragrahmen (22), wobei der Tragrahmen (22) auf dem Fahrwerk (21) angeordnet ist, wobei wenigstens eine Antriebseinheit zum Antreiben wenigstens eines Antriebselementes des Fahrwerks (21), z.B. eines Antriebsrades und/oder Kettenfahrwerks, vorgesehen ist, wobei der Tragrahmen (22) wenigstens eine Werkzeughaltevorrichtung (3) zum Halten eines Arbeitswerkzeugs (18), z.B. Greif-/Schaufel, Gabel, Vibrationselement, Fräse, Räumschild oder dergleichen, umfasst, wobei der Tragrahmen (22) insbesondere eine Fahrerkabine (19) und/oder einen Fahrersitz für eine Bedienperson umfasst, wobei die Werkzeughaltevorrichtung (3) wenigstens eine um eine Schwenkachse verschwenkbare Tragvorrichtung (3), z.B. Hubarm und/oder Teleskopausleger, umfasst, wobei eine wenigstens eine Hydraulikflüssigkeit, insb. Hydrauliköl, und eine Hydraulikleitung umfassende Hydraulikeinheit zum Betätigen und/oder Druckbeaufschlagen der Werkzeughaltevorrichtung (3) und/oder der Tragvorrichtung (3) und/oder des Arbeitswerkzeugs (18) und/oder des Antriebselementes vorgesehen ist, **dadurch gekennzeichnet, dass** wenigstens ein Tragrahmen-Schwingungssensor (15) zum Erfassen von Schwingungen des Tragrahmens (22) vorgesehen ist.

2. Arbeitsmaschine nach Anspruch 1, **dadurch gekennzeichnet, dass** der Tragrahmen-Schwingungssensor (15) als Beschleunigungssensor zum Erfassen einer Beschleunigung ausgebildet ist.

3. Arbeitsmaschine nach einem der vorgenannten Ansprüche, **dadurch gekennzeichnet, dass** der Tragrahmen-Schwingungssensor (15) als Gyro-Sensor zum Erfassen einer Drehbewegung und/oder als Drehratensensor zum Erfassen einer Rotationsgeschwindigkeit ausgebildet ist.

4. Arbeitsmaschine nach einem der vorgenannten Ansprüche, **dadurch gekennzeichnet, dass** der Tragrahmen-Schwingungssensor (15) als inertiale Messeinheit, insb. sog. IMU, mit mehreren Tragrahmen-Schwingungssensoren und/oder Inertialsensoren ausgebildet ist.

5. Arbeitsmaschine nach einem der vorgenannten Ansprüche, **dadurch gekennzeichnet, dass** der Tragrahmen-Schwingungssensor (15) als Drucksensor zum Erfassen eines Hydraulikdrucks der Hydraulikeinheit und/oder als Aktuator-Positionssensor zum Erfassen eines Hydraulik-Aktuators der Hydraulikeinheit ausgebildet ist.

6. Arbeitsmaschine nach einem der vorgenannten Ansprüche, **dadurch gekennzeichnet, dass** der Tragrahmen-Schwingungssensor (15) wenigstens einen Empfänger und/oder Sender zum Empfangen und/oder Senden von elektromagnetischen Wellen und/oder elektromagnetischer Strahlung, insb. optische, Radar-, Ultraschall-, Infrarot-, Laser-Wellen/Strahlung oder Kamera, umfasst und/oder dass der Tragrahmen-Schwingungssensor als Positionssensor, insb. GPS-Sensor, zum Erfassen einer Position/Lage und/oder Winkel und/oder Höhe des Tragrahmens ausgebildet ist.

7. Arbeitsmaschine nach einem der vorgenannten Ansprüche, **dadurch gekennzeichnet, dass** das Fahrwerk (21) als Unterwagen (21) und der Tragrahmen (22) als Oberwagen (22) ausgebildet sind, wobei eine Oberwagen-Verstelleinheit zum Verstellen, insb. Verdrehen, des Oberwagens (22) in Bezug auf den Unterwagen (21) vorgesehen ist und wobei der Tragrahmen-Schwingungssensor (15) als Oberwagen-Schwingungssensor (15) ausgebildet ist.

8. Arbeitsmaschine nach einem der vorgenannten Ansprüche, **dadurch gekennzeichnet, dass** ein Oberwagen-Differenzwinkel-Sensor zum Erfassen eines Differenzwinkels des Oberwagens (22) in Bezug auf den Unterwagen (21) vorgesehen ist.

9. Arbeitsmaschine nach einem der vorgenannten Ansprüche, **dadurch gekennzeichnet, dass** eine elektrische und/oder elektronische und/oder hydraulische Kontrolleinheit (8) zur elektrischen und/oder elektronischen und/oder hydraulischen Kontrolle der Werkzeughaltevorrichtung (3) und/oder der Tragvorrichtung (3) und/oder des Arbeitswerkzeugs (18) und/oder des Antriebselementes vorgesehen ist und/oder dass wenigstens ein Bedienelement (1) zum manuellen Bedienen/Betätigen von einer Bedienperson vorgesehen ist.

10. Arbeitsmaschine nach einem der vorgenannten Ansprüche, **dadurch gekennzeichnet, dass** die Kontrolleinheit (8) in Abhängigkeit eines Sensorsignals des Tragrahmen-Schwingungssensors (15) und/oder des Oberwagen-Differenzwinkel-Sensors zur Beeinflussung eines Bediensignals des Bedienelementes (1), insb. zur Eliminierung und/oder Filterung des Sensorsignals vom Bediensignal, ausgebildet ist, wobei insbesondere die Kontrolleinheit (8) als Rückkopplungsunterdrückungseinheit zum Unterdrücken von Rückkopplungen der Schwingungen des Tragrahmens (22) und/oder Oberwagens (22) ausgebildet ist.

11. Arbeitsmaschine nach einem der vorgenannten Ansprüche, **dadurch gekennzeichnet, dass** die Kontrolleinheit (8) in Abhängigkeit eines Sensorsignals des Tragrahmen-Schwingungssensors (15) und/oder des Oberwagen-Differenzwinkel-Sensors als elektrische und/oder elektronische und/oder hydraulische Dämpfungseinheit zum Dämpfen der Schwingungen des Tragrahmens (22) und/oder Oberwagens (22) ausgebildet ist.

12. Arbeitsmaschine nach einem der vorgenannten Ansprüche, **dadurch gekennzeichnet, dass** wenigstens eine Dämpfungsvorrichtung (3, 4, 5, 6, 20) zum Dämpfen der Schwingungen des Tragrahmens (22) und/oder Oberwagens (22) vorgesehen ist.

13. Arbeitsmaschine nach einem der vorgenannten Ansprüche, **dadurch gekennzeichnet, dass** die Dämpfungsvorrichtung wenigstens die elektrische und/oder elektronische und/oder hydraulische Dämpfungseinheit umfasst.

14. Arbeitsmaschine nach einem der vorgenannten Ansprüche, **dadurch gekennzeichnet, dass** die Dämpfungsvorrichtung wenigstens die Werkzeughaltevorrichtung (3) und/oder der Tragvorrichtung (3) und/oder des Arbeitswerkzeugs (18) und/oder ein Heckgewicht (5) und/oder ein auswechselbares Tragrahmen-/Oberwagen-Dämpfungsgewicht (5) des Tragrahmens (22) und/oder Oberwagens (22) umfasst.

15. Arbeitsmaschine nach einem der vorgenannten Ansprüche, **dadurch gekennzeichnet, dass** die Dämpfungsvorrichtung wenigstens die Antriebseinheit und/oder das Antriebselement und/oder eine Arbeitsmaschinen-Stütze (4, 5), insb. ein Räum-/Planierschild, sog. Pratzen oder dergleichen, und/oder ein auswechselbares Fahrwerk-/Unterwagen-Dämpfungsgewicht (20) des Fahrwerks (21) und/oder Unterwagens (21) umfasst.

16. Arbeitsmaschine nach einem der vorgenannten Ansprüche, **dadurch gekennzeichnet, dass** wenigstens eine Heckgewicht-Verstelleinheit zum Verstellen eines Heckgewichtes (5) vorgesehen ist.

17. Arbeitsmaschine nach einem der vorgenannten Ansprüche, **dadurch gekennzeichnet, dass** die Heckgewicht-Verstelleinheit als Abstandsverstelleinheit zum Verstellen, insb. Vergrößern und/oder Verkleinern, eines Abstandes des Heckgewichtes (5) in Bezug auf die Werkzeughaltevorrichtung (3) und/oder Tragvorrichtung (3) und/oder das Arbeitswerkzeug (18) ausgebildet ist.

18. Verfahren zum Betreiben einer mobilen Arbeitsmaschine nach einem der vorgenannten Ansprüche, **dadurch gekennzeichnet, dass** wenigstens ein Tragrahmen-Schwingungssensor (15) zum Erfassen von Schwingungen des Tragrahmens (22) verwendet wird.

19. Verfahren nach dem vorgenannten Anspruch, **dadurch gekennzeichnet, dass** die Schwingungen des Tragrahmens (22) und/oder Oberwagens (22) bestimmt werden und dass eine Rückkopplung von Schwingungen des Tragrahmens (22) und/oder Oberwagens (22) auf ein Bedienelement (1), insb. über den Körper einer Bedienperson, erkannt werden und/oder dass eine Unterdrückung oder Dämpfung der Rückkopplung auf das Bedienelement (1) von einer Kontrolleinheit (8) veranlasst wird, um ein Aufschwingen zu verhindern, und/oder dass wenigsten teilweise eine Unterdrückung oder Begrenzung oder Dämpfung oder Filterung von Ansteuersignalen eines Bedienelementes (1) von der Kontrolleinheit (8) veranlasst wird und/oder dass eine aktive/passive Dämpfung der Schwingungen des Tragrahmens (22) und/oder Oberwagens (22) mittels wenigstens eines Dämpfungselementes (3, 4. 5, 6, 20) verwendet wird und/oder dass wenigstens eine Verstellung oder Schwingung des Dämpfungselementes (3, 4. 5, 6, 20) von der Kontrolleinheit (8) veranlasst wird.
